# EUROPÄISCHE PATENTSCHRIFT

(11) **EP 0 475 138 B1**
(45) Veröffentlichungstag und Bekanntmachung des Hinweises auf die Patenterteilung: **28.12.1994**
(21) Anmeldenummer: 91114023.4
(22) Anmeldetag: 21.08.1991
(51) Int. Cl.: H01R 4/18

(54) **Elektrische Steckverbinderanordnung**
Electric connector arrangement
Agencement de connecteur éléctrique

(30) Priorität: 23.08.1990 DE 4026644; 12.07.1991 DE 4123116
(43) Veröffentlichungstag der Anmeldung: 18.03.1992
(73) Patentinhaber: Leopold Kostal GmbH & Co. KG, 58507 Lüdenscheid (DE); Bayerische Motoren Werke Aktiengesellschaft, 80788 München (DE)
(72) Erfinder: Mohs, Wolfgang, W-5750 Menden 1 (DE); Schröder, Georg, W-5962 Drolshagen (DE); Gröbmair, Maximilian, W-8157 Dietramszell (DE); Krappel, Alfred, W-8045 Ismaning (DE); Albiez, Robert, W-8077 Reichertshofen (DE); Fekonja, Rudolf, W-8000 München 60 (DE)

(56) Entgegenhaltungen:
- EP-A- 0 105 733
- EP-A- 0 259 205
- FR-A- 2 015 537

## Beschreibung

Die vorliegende Erfindung geht von einem gemäß dem Oberbegriff des Hauptanspruches konzipierten elektrischen Steckverbinderanordnung aus.

Derartige, aus einem Steckkontaktteil und einem Gegen-Steckkontaktteil bestehende elektrische Steckverbinderanordnungen sind dafür vorgesehen, hochsichere, nur mit erhöhtem Aufwand wieder lösbare elektrische Verbindungen zu schaffen.

Durch die EP-A- 0 105 733 ist eine dem Oberbegriff des Hauptanspruches entsprechende elektrische Steckverbinderanordnung bekanntgeworden. Bei dem für die Verbindung mit einem runden Gegen-Steckkontaktteil vorgesehenen elektrischen Steckkontaktteil weist der Kontaktbereich vier Kontaktzungen auf. Über Ausnehmungen in den Kontaktzungen ist das aus Formgedächtnismaterial hergestellte Betätigungsglied unverlierbar am Kontaktbereich des elektrischen Steckkontaktteiles gehalten. In seiner zweiten Funktionsstellung erzeugt das Betätigungsglied jedoch nur eine kraftschlüssige Verbindung zwischen dem elektrischen Steckkontaktteil und dem Gegen-Steckkontaktteil.

Der vorliegenden Erfindung liegt die Aufgabe zugrunde, eine elektrische Steckverbinderanordnung zu schaffen, dessen am Kontaktbereich des elektrischen Steckkontaktteil gehaltenes Betätigungsglied in seiner zweiten Funktionsstellung sowohl eine kraftschlüssige als gleichzeitig auch eine formschlüssige Verbindung zwischen dem elektrischen Steckkontaktteil und dem zugeordneten Gegen-Steckkontaktteil schafft.

Erfindungsgemäß wird diese Aufgabe durch die im kennzeichnenden Teil des Hauptanspruches angegebenen Merkmale gelöst. Eine solche Ausführungsform ist deshalb besonders vorteilhaft, weil durch das Betätigungsglied nicht nur sehr hohe Kontaktkräfte und somit eine elektrisch sichere Verbindung zwischen dem elektrischen Steckkontaktteil und dessen zugeordneten Gegen-Steckkontaktteil erzeugt wird, sondern auch eine hohe Sicherheit gegen ein ungewolltes Trennen der Verbindung bei mechanischen Beanspruchungen, wie z.B. Zug- oder Druckbelastung sowie Vibrationen geboten wird.

Darüberhinaus ist es besonders vorteilhaft, bei einer Steckverbinderanordnung, deren Betätigungsglied aus einem einen Formgedächtniseffekt aufweisenden Material hergestellt ist, dem an dem Steckkontaktteil vorhandenen Betätigungsglied zumindest ein Sperrelement in einer einerseits den von der ersten Funktionsstellung ausgehenden, seinen Abschluß normalerweise in der zweiten Funktionsstellung findenden Betätigungsprozeß des Betätigungsgliedes behindernden und andererseits freigebenden Art und Weise zuzuordnen. Diese Anordnung wird deshalb ausgewählt, daß eine über ein bestimmtes Maß hinausgehende, durch das Betätigungsglied hervorgerufene maßliche Veränderung des Kontaktbereiches selbst dann wirkungsvoll verhindert ist, wenn ungewollt durch eine bestimmte z.B. bei der Lagerung oder dem Transport der Steckkontaktteile auftretende Temperaturveränderung der Betätigungsprozeß des Betätigungsgliedes eingeleitet wurde. So wird die leichte Steckbarkeit von Steckkontaktteil und Gegen-Steckkontaktteil sichergestellt.

Weitere vorteilhafte Ausgestaltungen sind in den Unteransprüchen angegeben und werden anhand dreier in der Zeichnung dargestellter Ausführungsbeispiele näher erläutert. Dabei zeigen
- Fig. 1 a: eine elektrische Steckverbinderanordnung, wobei sich das Betätigungsglied in seiner zweiten Funktionsstellung befindet
- Fig. 1 b: einen Schnitt durch die elektrische Steckverbinderanordnung entsprechend der Linie A-A gemäß der Fig. 1 a
- Fig. 2 a: eine weitere elektrische Steckverbinderanordnung, wobei sich das Betätigungsglied in seiner zweiten Funktionsstellung befindet
- Fig. 2 b: einen Schnitt durch die weitere elektrische Steckverbinderanordnung
- Fig. 2 c: eine Vorderansicht der weiteren elektrischen Steckverbinderanordnung.
- Fig. 3 a: eine Seitenansicht einer anderen elektrischen Steckverbinderanordnung im Teilschnitt
- Fig. 3 b: die elektrische Steckverbinderanordnung nach Fig. 3a in der Draufsicht
- Fig. 3 c: die elektrische Steckverbinderanordnung nach Fig. 3a und 3b in verschiedenen Funktionszuständen.

Wie aus der Zeichnung hervorgeht, besteht eine solche Steckverbinderanordnung im wesentlichen aus einem insbesondere durch Stanzen und Biegen hergestellten elektrischen Steckkontaktteil 1, das mit einem für den Anschluß einer elektrischen Leitung vorgesehenen Anschlußbereich 2 und einem sich über eine Basis 1a daran anschließenden, für die Kontaktierung mit einem Gegen-Steckkontaktteil 3 vorgesehenen Kontaktbereich 4, sowie einem separaten, aus Formgedächtnismaterial hergestellten, als geschlossener Ring ausgebildeten Betätigungsglied 5 versehen ist.

Wie insbesondere aus den Figuren 1 a und 1 b hervorgeht, weist der Kontaktbereich 4 des elektrischen Steckkontaktteiles 1 einen runden Querschnitt auf und ist zur Kontaktierung des ebenfalls einen runden Querschnitt aufweisenden Gegen-Steckkontaktteiles 3 vorgesehen. Das elektrische Steckkontaktteil 1 erstreckt sich mit seinem für den Anschluß einer elektrischen Leitung vorgesehenen Anschlußbereich 2 und seinem Kontaktbereich 4 in axialer Richtung. Der Kontaktbereich 4 weist zwei im wesentlichen rechteckförmig ausgebildete, der runden Kontur des Gegen-Steckkontaktteiles 3 angepaßte, langgestreckte Kontaktzungen 6 auf. Die Kontaktzungen 6 ergeben sich durch das Ausstanzen von zwei im wesentlichen rechteckförmigen, vom Mundbereich des Kontaktbereiches 4 ausgehenden Aussparungen 7. Die Aussparungen 7 sind in ihrer Breite jeweils so bemessen, daß für jede Kontaktzunge 6 nur eine Breite verbleibt, die zumindest kleiner als der Durchmesser des Gegen-Steckkontaktteiles 3 ist. Über an die Kontaktzungen 6 angeformte Haltenasen 8 wird das Betätigungsglied 5 unverlierbar am Kontaktbereich 4 gehalten. Jede der beiden Kontaktzungen 6 weist eine erste, in Richtung des Anschlußbereiches 2 nach außen gestellte Haltenase 8a und eine zweite, in Richtung des Mundbereiches des elektrischen Steckkontaktteiles 1 nach außen ausgestellte Haltenase 8b auf. Ausgehend von dem Mundbereich des elektrischen Steckkontaktteiles 1 umgreift das Betätigungsglied 5 den Kontaktbereich 4 etwa in Höhe des ersten Drittels der Kontaktzungen 6 bezogen auf deren Längserstreckung. Jede der beiden Schmalseiten des oval geformten Betätigungsgliedes 5 liegt dabei an einer der gegenüberliegend angeordneten Kontaktzungen 6 an. Im Gegen-Steckkontaktteil 3 ist eine als umlaufende Nut ausgebildete Ausnehmung 9 vorhanden. Das oval geformte Betätigungsglied 5 greift mit seinen beiden Breitseiten partiell in die Ausnehmung 9 ein. Die Tiefe der Ausnehmung 9 ist dabei so gestaltet, daß das Betätigungsglied 5 während seiner in den Figuren 1 a und 1 b dargestellten zweiten Funktionsstellung nicht am Grund zur Anlage kommt. An dem dem Anschlußbereich 2 zugewandten Endbereich des Kontaktbereiches 4 ist eine Rastnase 10 ausgestellt, die in eine weitere, im Gegen-Steckkontaktteil 3 vorhandene Nut 11 eingreift.

Zur Herstellung einer solchen elektrischen Steckverbinderanordnung wird zunächst das aus Formgedächtnismaterial hergestellte, als ovaler geschlossener Ring ausgebildete Betätigungsglied 5 durch einen Reckvorgang in seine erste Funktionsstellung gebracht. Von der Mundseite her wird das gereckte Betätigungsglied 5 auf den Kontaktbereich 4 des elektrischen Steckkontaktteiles 1 aufgeschoben. Das Betätigungsglied 5 muß dabei über die ausgestellten ersten Haltenasen 8a hinweggedrückt werden, wobei die beiden Kontaktzungen 6 zusammengedrückt werden. Kommt das Betätigungsglied 5 dann an den zweiten Haltenasen 8b zur Anlage, federn die beiden Kontaktzungen 6 mit ihren ersten Haltenasen 8a zurück und das Betätigungsglied 5 ist zwischen den Haltenasen 8a und 8b unverlierbar am Kontaktbereich 4 gehalten. In dieser ersten Funktionsstellung wird der Kontaktbereich 4 von dem Betätigungsglied 5 mit Übermaß umgriffen, so daß keine Betätigungskräfte auf die beiden Kontaktzungen 6 einwirken. Derart ausgestaltet wird das elektrische Steckkontaktteil 1 dem Gegen-Steckkontaktteil 3 zwecks Kontaktierung zugeordnet. Das elektrische Steckkontaktteil 1 wird zur einwandfreien Kontaktierung so weit auf das Gegen-Steckkontaktteil 3 aufgeschoben, bis die Rastnase 10 in die weitere, im Gegen-Steckkontaktteil 3 vorhandene Nut 11 eingreift. Die beiden Steckkontaktteile 1,3 befinden sich somit in einer Vorraststellung. Durch eine Wärmequelle wird nun das Betätigungsglied 5 erhitzt, wodurch die Rückstellung des aus Formgedächtnismaterial hergestellten Betätigungsgliedes 5 in seine Ausgangsform erfolgt. Durch die Rückstellung wird das als ovaler Ring ausgebildete Betätigungsglied 5 einerseits mit seinen beiden Schmalseiten mit hoher Kraft gegen die Kontaktzungen 6 gedrückt, so daß diese mit hoher Kraft zur Anlage an das Gegen-Steckkontaktteil 3 kommen. Andererseits greift das Betätigungsglied 5 gleichzeitig mit seinen beiden Breitseiten in die als umlaufende Nut ausgebildete Ausnehmung 9 des Gegen-Steckkontaktteiles 3 partiell ein. Zwischen dem elektrischen Steckkontaktteil 1 und dem Gegen-Steckkontaktteil 3 ist somit eine kraft- und formschlüssige Verbindung hergestellt.

Wie insbesondere aus den Figuren 2 a, 2 b und 2 c hervorgeht, weist der Kontaktbereich 4 des elektrischen Steckkontaktteiles 1 einen runden Querschnitt auf und ist zur Kontaktierung des ebenfalls einen runden Querschnitt aufweisenden Gegen-Steckkontaktteiles 3 vorgesehen. Das elektrische Steckkontaktteil 1 besteht aus einem sich in axialer Richtung erstreckenden, für den Anschluß einer elektrischen Leitung vorgesehenen Anschlußbereich 2 und einem sich in radialer Richtung von der Basis 1a des Anschlußbereiches 2 weg erstreckenden Kontaktbereich 4. Der Kontaktbereich 4 besteht dabei im wesentlichen aus zwei langgestreckten Kontaktzungen 6, die der runden Kontur des Gegen-Steckkontaktteiles 3 angepaßt sind. Durch das Ausstanzen von im wesentlichen rechteckförmigen Aussparungen 7 werden die beiden Kontaktzungen 6 gebildet. Ausgehend vom freien Ende des Kontaktbereiches 4 sind die Aussparungen 7 in einem ersten Bereich 7a so bemessen, daß für jede Kontaktzunge 6 nur eine Breite verbleibt, die zumindest kleiner als der Durchmesser des Gegen-Steckkontaktteiles 3 ist. An den ersten Bereich 7a schließt sich ein weiterer Bereich 7b an, dessen Aussparungen 7 so bemessen sind, daß für jede Kontaktzunge 6 eine Breite verbleibt, die wesentlich größer als der Durchmesser des Gegen-Steckkontaktteiles 3 ist. Die Stirnseiten der Verbreiterungen der beiden Kontaktzungen 6 dienen dem Betätigungsglied 5 als Anschläge 12 und definiert somit die räumliche Anordnung des Betätigungsgliedes 5. Jede der beiden Kontaktzungen 6 weist eine angeformte, nach außen gerichtete Haltenase 8 auf. Zwischen den Haltenasen 8 und den Anschlägen 12 wird das Betätigungsglied 5 unverlierbar am Kontaktbereich 4 gehalten. Die Kontaktzungen 6 sind dabei so ausgestaltet, daß das Betätigungsglied 5 in der Nähe des freien Endes des Kontaktbereiches 4 angeordnet ist. Jede der beiden Schmalseiten des oval geformten Betätigungsgliedes 5 liegt an einer der beiden gegenüberliegend angeordneten Kontaktzungen 6 an. Im Gegen-Steckkontaktteil 3 ist eine als umlaufende Nut ausgebildete Ausnehmung 9 vorhanden. Das oval geformte Betätigungsglied 5 greift mit seinen beiden Breitseiten partiell in die Ausnehmung 9 ein. Die Tiefe der Ausnehmung 9 ist dabei so gestaltet, daß das Betätigungsglied 5 während seiner in den Figuren 2 a, 2b und 2 c dargestellten zweiten Funktionsstellung nicht am Grund der Ausnehmung 9 zur Anlage kommt. Am freien Ende des Kontaktbereiches 4 ist an eine Kontaktzunge 6 ein Schenkel 13 angeformt, der zur Begrenzung der Einstecktiefe des Gegen-Steckkontaktteiles 3 dient.

Zur Herstellung einer solchen elektrischen Steckverbinderanordnung wird zunächst das aus Formgedächtnismaterial hergestellte, als ovaler geschlossener Ring ausgebildete Betätigungsglied 5 durch einen Reckvorgang in seine erste Funktionsstellung gebracht. Vom freien Ende des Kontaktbereiches 4 her wird das gereckte Betätigungsglied 5 auf den Kontaktbereich 4 des elektrischen Steckkontaktteiles 1 aufgeschoben. Das Betätigungsglied 5 muß dabei über die Haltenasen 8 hinweggedrückt werden, wobei die beiden Kontaktzungen 6 zusammengedrückt werden. Kommt das Betätigungsglied 5 dann zur Anlage an den Anschlägen 12, federn die beiden Kontaktzungen 6 mit ihren Haltenasen 8 zurück und das Betätigungsglied 5 ist zwischen den Anschlägen 12 und den Haltenasen 8 unverlierbar am Kontaktbereich 4 gehalten. In dieser ersten Funktionsstellung wird der Kontaktbereich 4 von dem Betätigungsglied 5 mit Übermaß umgriffen, so daß keine Betätigungskräfte auf die beiden Kontaktzungen 6 einwirken. Derart ausgestaltet wird das elektrische Steckkontaktteil 1 dem Gegen-Steckkontaktteil 3 zwecks Kontaktierung zugeordnet. Das elektrische Steckkontaktteil 1 wird zur einwandfreien Kontaktierung von seiner Basis 1a her so weit auf das Gegen-Steckkontaktteil 3 aufgeschoben, bis der Schenkel 13 zur Anlage an dem freien Ende des Gegen-Steckkontaktteiles 3 kommt. Durch die den beiden Kontaktzungen 6 eigenen Federkräfte wird das elektrische Steckkontaktteil 1 auf dem Gegen-Steckkontaktteil 3 festgehalten. Durch eine Wärmequelle wird nun das Betätigungsglied 5 erhitzt, wodurch die Rückstellung des aus Formgedächtnismaterial hergestellten Betätigungsgliedes 5 in seiner Ausgangsform erfolgt. Durch die Rückstellung wird das als ovaler Ring ausgebildete Betätigungsglied 5 einerseits mit seinen beiden Schmalseiten mit hoher Kraft gegen die Kontaktzungen 6 gedrückt, so daß diese mit hoher Kraft zur Anlage an dem Gegen-Steckkontaktteil 3 kommen. Andererseits greift das Betätigungsglied 5 gleichzeitig mit seinen beiden Breitseiten in die als umlaufende Nut ausgebildete Ausnehmung 9 des Gegen-Steckkontaktteiles 3 partiell ein. Zwischen dem elektrischen Steckkontaktteil 1 und dem Gegen-Steckkontaktteil 3 ist somit eine kraft- und formschlüssige Verbindung hergestellt.

Selbstverständlich kann das Betätigungsglied 5 auch als eine mechanisch zu betreibende Klemmvorrichtung, wie z.B. als Klemmbock oder Klemmschelle ausgebildet sein.

Wie insbesondere aus den Figuren 3a, 3b und 3c hervorgeht, weist der Kontaktbereich 4 des elektrischen Steckkontaktteiles 1 einen aus zwei Abschnitten bestehenden kreisringartig zusammengesetzten runden Querschnitt auf und ist zur Kontaktierung des einen runden Querschnitt aufweisenden Kontaktbereiches des Gegen-Steckkontaktteiles 3 vorgesehen. Das elektrische Steckkontaktteil 1 setzt sich aus einem in Bezug auf das Gegen-Steckkontaktteil 3 in radialer Richtung erstreckenden, für den Anschluß einer elektrischen Leitung vorgesehenen Anschlußbereich 2 und einem sich in axialer Richtung von der Basis des Anschlußbereiches 2 weg erstreckenden Kontaktbereich 4 zusammen. Der Kontaktbereich 4 besteht dabei im wesentlichen aus zwei langgestreckten Kontaktzungen 6, die der runden Kontur des Gegen-Steckkontaktteiles 3 angepaßt und durch das Ausstanzen von im wesentlichen rechteckförmigen Aussparungen 7 gebildet sind. Ausgehend vom freien Ende des Kontaktbereiches 4 sind die Aussparungen 7 in einem ersten Bereich so bemessen, daß für jede Kontaktzunge 6 nur eine Breite verbleibt, die zumindest kleiner als der Durchmesser des Gegen-Steckkontaktteiles 3 ist. An den ersten Bereich schließt sich ein weiterer Bereich an, dessen Aussparungen 7 so bemessen sind, daß für jede Kontaktzunge 6 eine Breite verbleibt, die wesentlich größer als der Durchmesser des Gegen-Steckkontaktteiles 3 ist. Die Stirnseiten der Verbreiterungen der beiden Kontaktzungen 6 dienen dem Betätigungsglied 5 als Anschläge 12, wodurch die räumliche Anordnung des Betätigungsgliedes 5 definiert ist. Jede der beiden Kontaktzungen 6 weist eine angeformte, nach außen gerichtete Haltenase 8 auf. Zwischen den Haltenasen 8 und den Anschlägen 12 wird das Betätigungsglied 5 unverlierbar am Kontaktbereich 4 gehalten. Die Kontaktzungen 6 sind dabei so ausgestaltet, daß das Betätigungsglied 5 in der Nähe des freien Endes des Kontaktbereiches 4 angeordnet ist. Jede der beiden Schmalseiten des oval geformten Betätigungsgliedes 5 liegt an einer der beiden gegenüberliegend angeordneten Kontaktzungen 6 an. Im Gegen-Steckkontaktteil 3 ist eine als umlaufende Nut ausgebildete Ausnehmung 9 vorhanden. Das oval geformte Betätigungsglied 5 greift mit seinen beiden Breitseiten partiell in die Ausnehmung 9 ein. An das freie Ende einer jeder der beiden Kontaktzungen 6 ist ein Sperrelement 14 einstückig angeformt. Die Sperrelemente 14 sind fingerartig ausgebildet und kommen in ihrer Sperrposition mit ihren freien Enden direkt aneinander zur Anlage.

Zur Herstellung einer solchen elektrischen Steckverbinderanordnung wird zunächst das aus Formgedächtnismaterial hergestellte, als ovaler geschlossener Ring ausgebildete Betätigungsglied 5 durch einen Reckvorgang maßlich verändert. Vom freien Ende des Kontaktbereiches 4 her wird das gereckte Betätigungsglied 5 auf den Kontaktbereich 4 des elektrischen Steckkontaktteiles 1 aufgeschoben. Die Sperrelemente 14 sind dabei wie aus Fig. 3c hervorgeht, zunächst so ausgestellt, daß sie dem Betätigungsglied 5 als Montagehilfe dienen. Das Betätigungsglied 5 muß zunächst über die Haltenasen 8 hinweggedrückt werden, wobei die beiden Kontaktzungen 6 zusammengedrückt werden. Kommt das Betätigungsglied 5 dann zur Anlage an die Anschläge 12, federn die beiden Kontaktzungen 6 mit ihren Haltenasen 8 zurück. Jetzt werden die Sperrelemente 14 so gebogen und ausgerichtet, daß ihre freien Enden direkt aneinander zur Anlage kommen, so daß die Sperrelemente 14 ihre Sperrposition einnehmen, so daß das Betätigungsglied 5 zwischen den Anschlägen 12 und den Haltenasen 8 unverlierbar am Kontaktbereich 4 gehalten ist. In dieser ersten Funktionsstellung wird der Kontaktbereich 4 vom Betätigungsglied 5 mit Übermaß umgriffen, so daß normalerweise keine Betätigungskräfte auf die beiden Kontaktzungen 6 einwirken. Sollte es jedoch z.B. bei der Lagerung oder dem Transport der Steckkontaktteile dazu kommen, daß übermäßige Temperaturen z.B. von über 75°C auftreten, so führt das dazu, daß der Betätigungsprozeß zur Rückstellung (Schrumpfen) des Betätigungsgliedes 5 eingeleitet wird. Die mit ihren freien Enden direkt aneinander liegenden Sperrelemente 14 verhindern nun eine der Temperatur entsprechende Verformung des Betätigungsgliedes 5 und damit gleichzeitig eine entsprechende Veränderung des Kontaktbereiches 4. Die Sperrelemente 14 sind dabei derart an die Kontaktzungen 6 angeformt, daß insbesondere ein Schrumpfen der Längsseiten des oval ausgebildeten Betätigungsgliedes 5 wirkungsvoll verhindert wird.

Derart ausgestaltet kann das elektrische Steckkontaktteil 1 dem Gegen-Steckkontaktteil 3 zwecks Kontaktierung selbst dann problemlos zugeordnet werden, wenn der Betätigungsprozeß zur Rückstellung des Betätigungsgliedes 5 durch entsprechende Temperatur bereits eingeleitet wurde. Das elektrische Steckkontaktteil 1 wird zur einwandfreien Kontaktierung von seiner Basis her so weit auf das Gegen-Steckkontaktteil 3 aufgeschoben, bis es mit der Unterseite der Sperrelemente 14 am freien Ende des Gegen-Steckkontaktteiles 3 zur Anlage kommt. Durch die den beiden Kontaktzungen 6 zueigenen Federkräfte und durch den an die Basis angeformten Rastschenkel 15 wird das elektrische Steckkontaktteil 1 positionsgenau auf dem Gegen-Steckkontaktteil 3 festgehalten. Der Rastschenkel 15 kommt dabei in einer entsprechenden Ausnehmung des Gegen-Steckkontaktteiles 3 zu liegen.

Nun wird die Sperrposition der Sperrelemente 14 aufgehoben, indem durch ein Verbiegen zumindest eines Sperrelementes 14 deren freien Enden fehlausgerichtet werden. Sollte der Betätigungsprozeß des Betätigungsgliedes 5 wie bereits erwähnt schon eingeleitet worden sein, so werden die im Betätigungsglied 5 vorhandenen, auf den Kontaktbereich 4 einwirkenden Kräfte durch die Fehlausrichtung der Sperrelemente 14 frei, um nun als Kontaktkräfte die Kontaktzungen 6 auf das Gegen-Steckkontaktteil 3 zu pressen. Durch eine Wärmequelle wird zum Abschluß das Betätigungsglied 5 jedoch auf jeden Fall weit über den Temperaturbereich von 75°C hinaus erhitzt, wodurch die Fortsetzung des Betätigungsprozesses zur Rückstellung des aus Formgedächtnismaterial hergestellten Betätigungsgliedes 5 erfolgt. Durch die Rückstellung wird das als ovaler Ring ausgebildete Betätigungsglied 5 einerseits mit seinen beiden Schmalseiten mit hoher Kraft gegen die Kontaktzungen 6 gedrückt, so daß diese mit hoher Kraft zur Anlage an das Gegen-Steckkontaktteil 3 kommen. Andererseits greift das Betätigungsglied 5 gleichzeitig mit seinen beiden Längsseiten in die als umlaufende Nut ausgebildete Ausnehmung 9 des Gegen-Steckkontaktteiles 3 partiell ein. Zwischen dem elektrischen Steckkontaktteil 1 und dem Gegen-Steckkontaktteil 3 ist somit eine kraft- und formschlüssige Verbindung hergestellt.

Selbstverständlich kann die beispielsweise für eine aus zwei Teilen (Steckkontaktteil und Gegen-Steckkontaktteil) bestehende Steckverbinderanordnung beschriebene Befestigungstechnik auch auf andere Bereiche der Technik übertragen werden. So kann z.B. die vorbeschriebene Befestigungstechnik auch bei Nabe-Wellenverbindungen Anwendung finden.

## Patentansprüche

1. Elektrische Steckverbinderanordnung, bestehend aus einem elektrischen Steckkontaktteil (1) und einem elektrischen Gegen-Steckkontaktteil (3), wobei das elektrische Steckkontaktteil (1) mit einem für den Anschluß einer elektrischen Leitung vorgesehenen Anschlußbereich (2) und einem für die Verbindung mit dem Gegen-Steckkontaktteil vorgesehenen Kontaktbereich versehen ist, der mehrere federnd auslenkbare Kontaktzungen und ein separates, dem Kontaktbereich zugeordnetes Betätigungsglied (5) aufweist, wobei das Betätigungsglied den Kontaktbereich in seiner ersten Funktionsstellung mit Übermaß zumindest partiell umgreift und in seiner zweiten Funktionsstellung zumindest partiell so umgreift, daß die Kontaktzungen mit hoher Kraft an dem zugeordneten Gegen-Steckkontaktteil zur Anlage kommen, **dadurch** **gekennzeichnet**, daß im Gegen-Steckkontaktteil (3) zumindest partiell eine Ausnehmung (9) vorhanden ist und daß die Kontaktzungen (6) und das Betätigungsglied (5) derart ausgebildet und einander so zugeordnet sind, daß das Betätigungsglied (5) während seiner zweiten Funktionsstellung partiell in die Ausnehmung (9) eingreift.

2. Elektrische Steckverbinderanordnung nach Anspruch 1, dadurch gekennzeichnet, daß die Kontaktzungen (6) des elektrischen Steckkontaktteiles (1) in Höhe des zugeordneten Betätigungsgliedes (5) zumindest etwas schmaler als das mit der Ausnehmung (9) versehene Gegen-Steckkontaktteil (3) ausgebildet sind.

3. Elektrische Steckverbinderanordnung nach Anspruch 1 oder 2, dadurch gekennzeichnet, daß das dem Kontaktbereich (4) des elektrischen Steckkontaktteiles (1) zugeordnete Betätigungsglied (5) in Form eines geschlossenen Ringes ausgebildet ist.

4. Elektrische Steckverbinderanordnung nach Anspruch 3, dadurch gekennzeichnet, daß das Betätigungsglied (5) oval ausgebildet ist.

5. Elektrische Steckverbinderanordnung nach einem der Ansprüche 1 oder 2, dadurch gekennzeichnet, daß das Betätigungsglied (5) klauenartig ausgebildet ist.

6. Elektrische Steckverbinderanordnung nach einem der Ansprüche 1 bis 5, dadurch gekennzeichnet, daß das Betätigungsglied (5) mit der Ausnehmung (9) des Gegen-Steckkontaktteiles (3) in Eingriff kommende Nasen aufweist.

7. Elektrische Steckverbinderanordnung nach einem der Ansprüche 1 bis 6, dadurch gekennzeichnet, daß die Kontaktzungen (6) des elektrischen Steckkontaktteiles (1) Haltenasen (8) aufweisen, über die das Betätigungsglied (5) unverlierbar am Kontaktbereich (4) gehalten ist.

8. Elektrische Steckverbinderanordnung nach einem der Ansprüche 1 bis 7, dadurch gekennzeichnet, daß der Kontaktbereich (4) des elektrischen Steckkontaktteiles (1) zwei Kontaktzungen (6) aufweist.

9. Elektrische Steckverbinderanordnung nach einem der Ansprüche 1 bis 8, dadurch gekennzeichnet, daß der Kontaktbereich (4) zur Aufnahme eines einen runden Querschnitt aufweisenden Gegen-Steckkontaktteils (3) vorgesehen ist.

10. Elektrische Steckverbinderanordnung nach einem der Ansprüche 1 bis 8, dadurch gekennzeichnet, daß der Kontaktbereich (4) zur Aufnahme eines einen rechteckförmigen Querschnitt aufweisenden Gegen-Steckkontaktteils (3) vorgesehen ist.

11. Elektrische Steckverbinderanordnung nach einem der Ansprüche 1 bis 8, dadurch gekennzeichnet, daß der Kontaktbereich (4) zur Aufnahme eines einen quadratischen Querschnitt aufweisenden Gegen-Steckkontaktteils (3) vorgesehen ist.

12. Elektrische Steckverbinderanordnung nach einem der Ansprüche 1 bis 11, dadurch gekennzeichnet, daß das Betätigungsglied (5) als eine mechanisch zu betreibende Klemmeinrichtung ausgebildet ist.

13. Elektrische Steckverbinderanordnung nach einem der Ansprüche 1 bis 11, dadurch gekennzeichnet, daß das Betätigungsglied (5) aus einem einen Formgedächtniseffekt aufweisenden Material hergestellt ist.

14. Elektrische Steckverbinderanordnung nach einem der Ansprüche 1 bis 13, dadurch gekennzeichnet, daß dem an dem Steckkontaktteil (1) vorhandenen Betätigungsglied (5) zumindest ein Sperrelement (11) in einer einerseits den von der ersten Funktionsstellung ausgehenden, seinen Abschluß normalerweise in der zweiten Funktionsstellung findenden Betätigungsprozeß des Betätigungsgliedes (5) behindernden und andererseits freigebenden Art und Weise zugeordnet ist.

15. Elektrische Steckverbinderanordnung nach Anspruch 14, dadurch gekennzeichnet, daß das zumindest eine Sperrelement (11) derart auf das Betätigungsglied (5) ausgerichtet am Kontaktbereich (4) vorhanden ist, daß der Betätigungsprozeß des Betätigungsgliedes (5) in einer bestimmten Richtung behindert ist.

16. Elektrische Steckverbinderanordnung nach einem der Ansprüche 14 oder 15, dadurch gekennzeichnet, daß das zumindest eine Sperrelement (11) durch Formschluß in seiner Sperrposition gehalten ist.

17. Elektrische Steckverbinderanordnung nach einem der Ansprüche 14 oder 15, dadurch gekennzeichnet, daß das zumindest eine Sperrelement (11) durch Kraftschluß in seiner Sperrposition gehalten ist.

18. Elektrische Steckverbinderanordnung nach einem der Ansprüche 14 oder 15, dadurch gekennzeichnet, daß das zumindest eine Sperrelement (11) durch Stoffschluß in seiner Sperrposition gehalten ist.

19. Elektrische Steckverbinderanordnung nach einem der Ansprüche 14 bis 18, dadurch gekennzeichnet, daß das Betätigungsglied (5) in der Nähe des freien Endes des Kontaktbereiches (4) unverlierbar an demselben gehalten ist und daß das zumindest eine Sperrelement (11) an das freie Ende des Kontaktbereiches (4) angeformt ist.

20. Elektrische Steckverbinderanordnung nach einem der Ansprüche 14 bis 19, dadurch gekennzeichnet, daß der Kontaktbereich (4) des Steckkontaktteiles (1) zwei Kontaktzungen (6) aufweist und daß am freien Ende einer jeden Kontaktzunge (6) ein als Finger ausgebildetes Sperrelement (11) angeformt ist, deren freie Enden in der Sperrposition direkt aneinander zur Anlage kommen und durch eine Fehlausrichtung der freien Enden der Sperrelemente (11) die Sperrposition aufgehoben ist.

21. Elektrische Steckverbinderanordnung nach einem der Ansprüche 14 bis 20, dadurch gekennzeichnet, daß das zumindest eine Sperrelement (11) als Positionsanschlag für das Gegen-Steckkontaktteil (3) ausgebildet ist.

22. Elektrische Steckverbinderanordnung nach einem der Ansprüche 1 bis 21, dadurch gekennzeichnet, daß die mit dem Betätigungsglied (5) in Eingriff kommende, im Gegen-Steckkontaktteil (3) vorhandene Ausnehmung (9) als umlaufende Nut ausgebildet ist.

23. Elektrische Steckverbinderanordnung nach einem der Ansprüche 1 bis 21, dadurch gekennzeichnet, daß die mit dem Betätigungsglied (5) in Eingriff kommende, im Gegen-Steckkontaktteil (3) vorhandene Ausnehmung (9) als Sackloch ausgebildet ist.

## Claims

1. Electrical connection device, consisting of an electrical socket member (1) and an electrical mating pin (3), in which the electrical socket member (1) is provided with a termination area (2) for the connection of an electrical cable and with a contact area for reception of the mating pin, the contact area exhibiting several tines capable of resilient deformation and having assigned to it a separate driver element (5), the driver element at least partially surrounding the contact area loosely in its first functional position and in its second functional position at least partially surrounding the contact area in such a way that the tines are pressed strongly against the inserted mating pin, characterized in that the mating pin (3) is supplied with at least a partial recess (9) and that the tines (6) and the driver member (5) are formed and positioned in relation to each other such that driver member (5) fits partially into recess (9) in its second functional position.

2. Electrical connection device according to claim 1, characterized in that tines (6) of socket member (1) are at least somewhat narrower than the mating pin (3) with its recess (9) at the point where driver member (5) is positioned.

3. Electrical connection device according to claim 1 or claim 2, characterized in that driver member (5) assigned to contact area (4) of socket member (1) is in the form of a closed ring.

4. Electrical connection device according to claim 3, characterized in that driver member (5) is oval in shape.

5. Electrical connection device according to claim 1 or claim 2, characterized in that driver member (5) is claw-shaped.

6. Electrical connection device according to any of claims 1 to 5, characterized in that driver member (5) is provided with retaining lobes which fit into recess (9) of mating pin (3).

7. Electrical connection device according to any of claims 1 to 6, characterized in that tines (6) of socket element (1) exhibit retaining wedges (8), which retain driver member (5) against contact area (4) so that driver member (5) cannot become unintentionally detached.

8. Electrical connection device according to any of claims 1 to 7, characterized in that contact area (4) of socket element (1) exhibits two tines (6).

9. Electrical connection device according to any of claims 1 to 8, characterized in that contact area (4) is intended to receive a mating pin (3) with a round cross section.

10. Electrical connection device according to any of claims 1 to 8, characterized in that contact area (4) is intended to receive a mating pin (3) with a rectangular cross section.

11. Electrical connection device according to any of claims 1 to 8, characterized in that contact area (4) is intended to receive a mating pin (3) with a square cross section.

12. Electrical connection device according to any of claims 1 to 11, characterized in that driver member (5) is in the form of a mechanically actuated clamping device.

13. Electrical connection device according to any of claims 1 to 11, characterized in that driver member (5) is manufactured of memory effect material.

14. Electrical connection device according to any of claims 1 to 13, characterized in that at least one locking element (11) is assigned to socket member (1) and prevents driver member (5) from transferring from its first to its second functional position or from being activated in any other way before this is desirable, while allowing the second functional position to be assumed when appropriate.

15. Electrical connection device according to claim 14, characterized in that the at least one locking element (11) is provided on contact area (4) and positioned in such a way in relation to driver member (5) that the recovery process of driver member (5) is prevented in one particular direction.

16. Electrical connection device according to claim 14 or claim 15, characterized in that the at least one locking element (11) is held in its locked position by keyed-in means.

17. Electrical connection device according to claim 14 or claim 15, characterized in that the at least one locking element is held in its locked position by means of pressure, friction, elasticity or other mechanical force.

18. Electrical connection device according to claim 14 or claim 15, characterized in that the at least one locking element (11) is held in its locked position by means of additionally applied material.

19. Electrical connection device according to any of claims 14 to 18, characterized in that driver member (5) is retained against contact area (4) near the open end in such a way that driver member (5) cannot be unintentionally detached and that the at least one locking element (11) is formed onto the free end of contact area (4).

20. Electrical connection device according to any of claims 14 to 19, characterized in that contact area (4) of socket element (1) exhibits two tines (6) and that at the free end of each tine (6) a locking device (11) is formed on in the shape of a finger, whereby in the locked position the free ends of the fingers are aligned so as directly to touch each other, the locking function being supended by misalignment of said free ends.

21. Electrical connection device according to any of claims 14 to 20, characterized in that the at least one locking element (11) is formed as an end stop for mating pin (3).

22. Electrical connection device according to any of claims 1 to 21, characterized in that recess (9) in mating pin (3), which interacts with driver member (5), is formed as a continuous circumferential groove.

23. Electrical connection device according to any of claims 1 to 21, characterized in that recess (9) in mating pin (3) which interacts with driver member (5) is formed as a blind or pocket hole.

## Revendications

1. Agencement de connecteur électrique composé d'une pièce de contact électrique femelle (1) et d'une pièce de contact électrique mâle (3), la pièce de contact électrique femelle (1) étant pourvue d'une zone de raccordement (2), prévue pour le raccordement d'une conduite électrique, et d'une zone de contact, prévue pour la connexion avec la pièce de contact mâle et présentant plusieurs lames de contact, élastiquement dirigeables, ainsi qu'un organe d'actionnement (5) séparé, coordonné à la zone de contact, l'organe d'actionnement saisissant, au moins partiellement, dans sa deuxième position de fonctionnement, la zone de contact avec une force si excessive que les lames de contact viennent s'appuyer avec force contre la pièce de contact mâle coordonnée,
caractérisé en ce que
une cavité (9) est prévue, au moins partiellement, dans la pièce de contact mâle (3) et que les lames de contact (6) et l'organe d'actionnement (5) sont conçus et coordonnés entre eux de sorte que l'organe d'actionnement s'engage, partiellement, dans la cavité (9), dans sa deuxième position de fonctionnement.

2. Agencement de connecteur électrique selon la revendication 1,
caractérisé en ce que
les lames de contact (6) de la pièce de contact femelle (1) sont au moins un peu plus étroites à la hauteur de l'organe d'actionnement (5) que la pièce de contact mâle (3), qui est pourvue d'une cavité (9).

3. Agencement de connecteur électrique selon la revendication 1 ou 2,
caractérisé en ce que
l'organe d'actionnement (5), coordonné à la zone de contact (4) de la pièce de contact femelle (1) est conçu sous forme d'un anneau fermé.

4. Agencement de connecteur électrique selon la revendication 3,
caractérisé en ce que
l'organe d'actionnement (5) est oval.

5. Agencement de connecteur électrique selon la revendication 1 ou 2,
caractérisé en ce que
l'organe d'actionnement (5) est conçu sous forme de griffes.

6. Agencement de connecteur électrique selon l'une des revendications 1 à 5,
caractérisé en ce que
l'organe d'actionnement (5) présente des nez qui s'enclenchent dans la cavité (9) de la pièce de contact mâle (3).

7. Agencement de connecteur électrique selon l'une des revendications 1 à 6,
caractérisé en ce que
les lames de contact (6) de la pièce de contact femelle (1) présentent des nez de maintien (8), à l'aide desquels l'organe d'actionnement (5) est fixé imperdablement à la zone de contact (4).

8. Agencement de connecteur électrique selon l'une des revendications 1 à 7,
caractérisé en ce que
la zone de contact (4) de la pièce de contact mâle (1) présente deux lames de contact (6).

9. Agencement de connecteur électrique selon l'une des revendications 1 à 8,
caractérisé en ce que
la zone de contact (4) est prévue pour recevoir une pièce de contact mâle (3) présentant une section transversale ronde.

10. Agencement de connecteur électrique selon l'une des revendications 1 à 8,
caractérisé en ce que
la zone de contact (4) est prévue pour recevoir une pièce de contact mâle (3) présentant une section transversale rectangulaire.

11. Agencement de connecteur électrique selon l'une des revendications 1 à 8,
caractérisé en ce que
la zone de contact (4) est prévue pour recevoir une pièce de contact mâle (3) présentant une section transversale carrée.

12. Agencement de connecteur électrique selon l'une des revendications 1 à 11,
caractérisé en ce que
l'organe d'actionnement (5) est conçu sous forme de dispositif de serrage à commande mécanique.

13. Agencement de connecteur électrique selon l'une des revendications 1 à 11,
caractérisé en ce que
l'organe d'actionnement (5) est fabriqué en matière à effet mémoire de forme.

14. Agencement de connecteur électrique selon l'une des revendications 1 à 13,
caractérisé en ce que
l'un des éléments de blocage (11), au moins, est coordonné à l'organe d'actionnement (5) qui équipe la pièce de contact femelle (1), cette coordination étant effectuée de sorte que le processus de fonctionnement de l'organe d'actionnement (5), prenant son départ dans la première position de fonctionnement et se terminant, normalement, dans la deuxième position de fonctionnement, puisse, d'une part, être empêché et, d'autre part, libéré.

15. Agencement de connecteur électrique selon la revendication 14,
caractérisé en ce que
un élément de blocage au moins (11) est prévu dans la zone de contact (4) et ajusté sur l'organe d'actionnement (5) de sorte que le processus de fonctionnement de l'organe d'actionnement (5) soit empêché dans un certain sens.

16. Agencement de connecteur électrique selon la revendication 14 ou 15,
caractérisé en ce que
un élément de blocage (11) au moins est maintenu dans sa position de blocage par engagement positif.

17. Agencement de connecteur électrique selon la revendication 14 ou 15,
caractérisé en ce que
un élément de blocage (11) au moins est maintenu dans sa position de blocage par adhérence.

18. Agencement de connecteur électrique selon la revendication 14 ou 15,
caractérisé en ce que
un élément de blocage (11), au moins, est maintenu dans sa position de blocage par réunion des matériaux, par exemple: brasage, soudage, collage etc.

19. Agencement de connecteur électrique selon l'une des revendications 14 à 18,
caractérisé en ce que
l'organe d'actionnement (5) est maintenu à proximité de l'extrémité libre de la zone de contact (4) et fixé imperdablement à celle-ci, et qu'au moins un élément de blocage (11) est formé d'une pièce à partir de l'extrémité libre de la zone de contact.

20. Agencement de connecteur électrique selon l'une des revendications 14 à 19,
caractérisé en ce que
la zone de contact (4) de la pièce femelle (1) présente deux lames de contact (6) et que, à l'extrémité libre de chacune des lames (6) un élément de blocage (11), conçu sous forme de doigt, est formé d'une pièce, ses extrémités libres portant directement l'une sur l'autre, en position de blocage, et un désajustement des extrémités libres des éléments de blocage (11) annulant le blocage.

21. Agencement de connecteur électrique selon l'une des revendications 14 à 20,
caractérisé en ce que
un élément de blocage (11) au moins est conçu sous forme de butée de positionnement pour la pièce mâle (3).

22. Agencement de connecteur électrique selon l'une des revendications 1 à 21,
caractérisé en ce que
la cavité (9), prévue dans la pièce de contact mâle (3) et entrant en prise avec l'organe d'actionnement (5), est conçue sous forme de rainure continue.

23. Agencement de connecteur électrique selon l'une des revendications 22,
caractérisé en ce que
la cavité (9), prévue dans la pièce de contact mâle (3) et entrant en prise avec l'organe d'actionnement (5), est conçue sous forme de trou borgne.
